# EUROPÄISCHE PATENTSCHRIFT

(11) **EP 2 957 000 B1**
(45) Veröffentlichungstag und Bekanntmachung des Hinweises auf die Patenterteilung: **27.04.2016**
(21) Anmeldenummer: 15704766.3
(22) Anmeldetag: 09.02.2015
(51) Int. Cl.: H01R 13/627

(54) **ELEKTRISCHER RUNDSTECKVERBINDER MIT PUSH-PULL-VERRIEGELUNG**
ELECTRICAL CONNECTOR COMPRISING PUSH-PULL TYPE LATCHING
CONNECTEUR ÉLECTRIQUE AVEC VERROUILLAGE DU TYPE PUSH-PULL

(30) Priorität: 06.03.2014 EP 14157999
(43) Veröffentlichungstag der Anmeldung: 23.12.2015
(73) Patentinhaber: PHOENIX CONTACT Connector Technology GmbH, 71083 Herrenberg (DE)
(72) Erfinder: BAUER, Peter, 71101 Schönaich (DE); MICHEL, Markus, 72202 Nagold (DE); BABIC, Hrvoje, 72762 Reutlingen (DE)
(74) Vertreter: Klocke, Peter
(86) Internationale Anmeldenummer: PCT/EP2015/052593
(87) Internationale Veröffentlichungsnummer: WO 2015/132046

(56) Entgegenhaltungen:
- FR-A1- 2 949 614
- US-A1- 2003 027 435
- US-A1- 2004 014 350
- US-A1- 2009 275 226

## Beschreibung

Die Erfindung betrifft einen elektrischen Rundsteckverbinder mit einem Steckerteil und einem Gegensteckerteil, die miteinander lösbar verriegelbar sind und mindestens jeweils einen Steckkontakt aufweisen sowie mit einem Steckerteil seitigem Verriegelungsmechanismus nach dem Push-Pull-Prinzip, der mindestens ein sich axial erstreckendes radial auslenkbares Verriegelungselement mit einer quer dazu angeordneten radial nach innen abstehenden Rastklinke aufweist, der eine Gegensteckerteil seitige, nach außen offene Rastfalle zugeordnet ist, wobei das Verriegelungselement mittels einer von dem Steckerteil getragenen axial verschiebbaren Entriegelungshülse zumindest derart betätigbar ist, dass die Rasfiklinke und die Rastfalle bei der Bewegung der Entriegelungshülse entgegen der Steckrichtung des Steckerteils außer Eingriff gelangen können. Dabei ist das mindestens eine Verriegelungselement an einem Haltering angeformt ist, der steckseitig an dem Steckerteil zwischen der Entriegelungshülse und einem vorderen hohlzylindrischen Steckbereich eines Steckerteilgehäuses des Steckerteils gelagert ist, wobei die Rastklinke eine in Steckrichtung des Steckerteils hinten angeordnete hintere Gleitrampe und die Rastfalle eine zugeordnete in Steckrichtung des Steckerteils hinten angeordnete innere hintere Gegengleitrampe aufweist, die das Steckerteil und das Gegensteckerteil mittels einer in radialer Richtung einwärts wirkenden Federkraftkomponente spielfrei zusammenziehen.

Die US 2009/0275226 A1 offenbart einen derartigen Rundsteckverbinder.

Unter Push-Pull-Verriegelungssystem wird allgemein ein Verriegelungssystem eines Steckverbinders verstanden, bei dem das Steckerteil mit dem Gegensteckerteil beim Ineinanderstecken der elektrischen Kontakte mechanisch gesichert verbunden wird, indem das Steckerteil in das Gegensteckerteil hineingedrückt wird. Nach dem vollständigen Einstecken des Steckerteils in das Gegensteckerteil ist das Steckerteil automatisch mit dem Gegensteckerteil verriegelt. Die Verriegelung erfolgt dabei mittels einer an dem Steckerteil vorgesehenen, in das Gegensteckerteil lösbar einrastbaren Rasteinrichtung, die beispielsweise mindestens ein in Radialund/oder in Umfangsrichtung auslenkbares Verriegelungselement mit einer abstehenden Rastklinke aufweist, die in eine zugeordnete Rastfalle zur Verriegelung eingreift oder diese hintergreift. Eine in Steckrichtung verschiebbar auf dem Steckerteilgehäuse geführte Entriegelungshülse übergreift das Verriegelungselement bei verriegeltem Steckverbinder und ermöglicht ein Ausklinken des Verriegelungselementes aus dem Gegensteckerteilgehäuse bei einer auf das Steckerteil entgegen der Steckrichtung einwirkenden Zugkraft. Eine Entriegelung des Steckerteils von dem Gegensteckerteil ist nur möglich, indem die Entriegelungshülse entgegen der Steckrichtung des Steckerteils und das Steckerteil gleichzeitig weg von dem Gegensteckerteil manuell bewegt wird, bis die Rastklinke und die Rastfalle außer Eingriff gelangen. Zum Stand der Technik wird beispielhaft auf die Druckschrift US 2004/0 014 350 A1 verwiesen.

Die US 2004/0 014 350 A1 offenbart einen elektrischen Koaxialsteckverbinder, der ein Steckerteil mit einem Kontaktstift und ein Gegensteckerteil mit einer Steckkontaktbuchse aufweist, die miteinander über eine Push-Pull-Verriegelung verriegelbar sind. Das rohrförmige Steckerteil weist steckseitig einen Aufnahmeabschnitt und das rohrförmige Gegensteckerteil einen dem Aufnahmeabschnitt zugeordneten Einführabschnitt für den Aufnahmeabschnitt des Steckerteils auf. An einem dem Steckerteil abgewandten Ende des Einführabschnittes des Gegensteckerteils ist eine umlaufende Verriegelungsrille angeordnet. Der Aufnahmeabschnitt des Steckerteils trägt einen Push-Pull-Verriegelungsmechanismus, der mit der Verriegelungsrille des Einführabschnittes des Gegensteckerteils im verriegelten Zustand zusammenwirkt. Der Push-Pull-Verriegelungsmechanismus umfasst mehrere sich axial erstreckende radial auslenkbare Verriegelungselemente mit jeweils einer quer dazu angeordneten radial nach innen abstehenden Rastklinke, die bei zusammengestecktem Koaxialsteckverbinder in die Verriegelungsrille des Gegensteckerteils jeweils eingreifen. Die Verriegelungselemente sind an einem Ringkörper angeformt, der auf dem Aufnahmeabschnitt des Steckerteils unverrückbar festgelegt ist. Zum Verhindern eines unbeabsichtigten Auslenkens der Verriegelungselemente ist eine auf dem Steckerteil verschiebbar gelagerte Sicherungshülse vorgesehen, die von einer Sicherungsstellung, in der sie die Verriegelungselemente von außen radial stützt, in eine Freigabestellung, in der sie die Verriegelungselemente nicht übergreift, und umgekehrt verschiebbar ist. Die Sicherungshülse ist nicht Federkraft beaufschlagt und wird manuell zwischen der Sicherungsstellung und der Freigabestellung hin und her bewegt.

Als Nachteil wird bei diesem vorbekannten Stand der Technik angesehen, dass die axiale Verriegelung nicht spielfrei ist und die Sicherungshülse nicht durch Federkraft in der Sicherungsstellung fixiert wird. Damit kann sich das Steckerteil bei auftretenden Vibrationen ohne Weiteres von dem Gegensteckerteil selbstständig lösen. Die Verriegelung ist zudem nur bedingt spielfrei.

Der Erfindung liegt daher die Aufgabe zugrunde, hier Abhilfe zu schaffen und einen verbesserten elektrischen Rundsteckverbinder vorzuschlagen, bei dem sich das Steckerteil leicht auf das Gegensteckerteil aufstecken und von diesem abziehen lässt und in von dem Gegensteckerteil aufgenommenem Zustand auch bei hohen Vibrationsbeanspruchungen sicher und vollkommen spielfrei an dem Gegensteckerteil gehalten wird. Der Verriegelungsmechanismus des vorgeschlagenen elektrischen Steckverbinders nach dem Push-Pull-Prinzip soll darüber hinaus verhältnismäßig unkompliziert und mit wenigen Teilen aufgebaut sein, die fertigungstechnisch einfach herzustellen, einfach zu montieren und kostengünstig sind.

Diese Aufgabe wird erfindungsgemäß durch einen elektrischen Steckverbinder mit den Merkmalen des Patentanspruchs 1 gelöst. Weitere vorteilhafte Ausgestaltungen der Erfindung sind den rückbezogenen Patentansprüchen zu entnehmen.

Bei dem vorgeschlagenen elektrischen Rundsteckverbinder ist das mindestens eine Verriegelungselement an einem Haltering angeformt, der steckseitig an dem Steckerteil radial zwischen der Entriegelungshülse und einem vorderen hohlzylindrischen Steckbereich des Steckerteils gelagert ist. In den Steckbereich greift ein Einsteckbereich des Gegensteckerteils ein, wenn das Streckerteil mit dem Gegensteckerteil zusammengesteckt ist. Die Rastklinke am Verriegelungselement weist eine in Steckrichtung des Steckerteils hinten angeordnete hintere Gleitrampe und die Rastfalle am Gegensteckerteil eine zugeordnete in Steckrichtung des Steckerteils hinten innen angeordnete hintere Gegengleitrampe auf, die das Steckerteil und das Gegensteckerteil mittels einer in radialer Richtung einwärts wirkenden Federkraftkomponente beim Verriegeln des Steckerteils mit dem Gegensteckerteil und im verriegelten Zustand des Rundsteckverbinders dauerhaft spielfrei zusammenziehen. Die Rastfalle ist eine Vertiefung im Einsteckbereich des Gegensteckerteils mit einer in Steckrichtung vorderen und hinteren Flanke, die sich jeweils geneigt erstrecken. Dadurch ist das Verriegelungselement mittels einer von dem Steckerteil getragenen, axial verschiebbaren Entriegelungshülse zumindest derart betätigbar, dass die Rastklinke und die Rastfalle bei der Bewegung der Entriegelungshülse entgegen der Steckrichtung des Steckerteils von einer Sicherungsstellung in eine Freigabestellung der Verriegelungselemente außer Eingriff gelangen können.

Erfindungsgemäß ist zwischen dem Haltering mit dem mindestens einen angeformten Verriegelungselement und der Entriegelungshülse eine mit der Entriegelungshülse axial verschiebbare Sicherungshülse für das mindestens eine Verriegelungselement angeordnet, die in Steckrichtung des Steckerteils mittels einer spiralförmigen Druckfeder, die sich hinten an dem Steckerteilgehäuse und hinten innen an der Entriegelungshülse des Steckerteils abstützt, Federkraft beaufschlagt ist. Die Sicherungshülse ist direkt oder indirekt an die Entriegelungshülse angekoppelt und übergreift den Haltering sowie das mindestens eine daran angeformte Verriegelungselement zumindest teilweise. Dabei beaufschlagt die Sicherungshülse das Verriegelungselement mit einer radial nach innen gerichteten Kraft, indem ein vorderer Hülsenabschnitt, der eine Druckfläche bildet, der Sicherungshülse auf das Verriegelungselement einwirkt, wobei zumindest, wenn die Rastklinke mit der Rastfalle in Eingriff ist, der vordere Hülsenabschnitt der Sicherungshülse dauerhaft an dem vorderen freien Ende des Verriegelungselementes, an dem sich die Rastklinke radial einwärts erstreckt, in Anlage gehalten ist. Dies wird durch die spiralförmige Druckfeder bewirkt, die die Entriegelungshülse und die mit der Sicherungshülse in Richtung des Steckbereiches drückt. Über die Federkraft der Druckfeder kann die Wirkung der Sicherungshülse fest voreingestellt werden. Dabei ist sich das Verriegelungselement zumindest in radialer Richtung des Steckerteils nach innen und/oder außen derart betätigbar, dass die Rastklinke und die Rastfalle in und/oder auβer Eingriff gelangen können.

Die Sicherungshülse wird mittels der Entriegelungshülse in und entgegen der Steckrichtung des Steckerteils bewegt. Die Sicherungshülse kann dazu unverrückbar an der Entriegelungshülse oder gegenüber der Entriegelungshülse verschiebbar an der Entriegelungshülse festgelegt sein. Die Sicherungshülse ist dazu vorgesehen, das mindestens eine Verriegelungselement des steckerteilseitigen Verriegelungsmechanismus zum Einen derart zu sichern, dass die die Rastklinke und die Rastfalle sicher in Eingriff bleiben und zum Anderen sicherzustellen, dass die die Verriegelung selbstnachstellend ist, d.h. die das Verriegelungselement mit der Rastklinke zumindest hilfsweise radial mit nach innen zu bewegen, wenn die Sicherungshülse mit dem vorderen Hülsenabschnitt an dem Betätigungsnocken des Verriegelungselementes in Anlage ist, um die Verriegelung spielfrei zu halten. Die Sicherungshülse wirkt sowohl während des Verriegelns des Steckerteils mit dem Gegensteckerteil, wie auch im verriegelten Zustand des Rundsteckverbinders auf das mindestens eine Verriegelungselement mit der daran ausgebildeten Rastklinke ein und schützt damit das Verriegelungselement vor unerwünschter Auslenkung, beispielsweise durch Vibrationen. Es sichert damit die Verriegelung des erfindungsgemäßen Rundsteckverbinders und verhindert zuverlässig ein unerwünschtes Lösen des Steckerteils von dem Gegensteckerteil. Dabei kann die Sicherungshülse rohrförmig geschlossen oder mit Längsschlitzen ausgebildet sein. Falls die Sicherungshülse segmentiert ausgeführt ist, so sind die durch die Längsschlitze gebildeten Segmente entsprechend den sich axial erstreckenden Verriegelungselementen angeordnet und diesen zugeordnet.

Vorteilhafterweise weist die Sicherungshülse in Steckrichtung des Steckerteils vorne einen in radialer Richtung nach außen geneigter als Druckfläche wirkender Hülsenabschnitt auf, mit der die Sicherungshülse das freie Ende des Verriegelungselementes Kraft beaufschlagt und damit in Richtung der Rastfalle drückt.

Zweckmäßigerweise ist bei einer Ausführungsform der Erfindung die Sicherungshülse an die Entriegelungshülse angeformt. Damit werden zwei Teile zu einem Teil zusammengeführt, was sich günstig auf die Teile- und Montagekosten des erfindungsgemäßen Rundsteckverbinders und auf die Stabilität dieser Teile auswirkt. Um die Montage weitergehend zu vereinfachen, ist der Haltering mit dem mindestens einen Verriegelungselement und/oder die Sicherungshülse vorzugsweise auf den Körper des Steckerteils aufgerastet.

Bei einer bevorzugten Ausführungsform des erfindungsgemäßen Rundsteckverbinders weist die Rastklinke zudem eine in Steckrichtung des Steckerteils vorne angeordnete vordere Gleitrampe und die Rastfalle eine zugeordnete in Steckrichtung des Steckerteils hinten angeordnete äußere hintere Gegengleitrampe auf, die das Verriegelungselement zum Verriegeln automatisch radial nach außen auslenken. Die äußere hintere Gegengleitrampe der Rastfalle wird durch Reduzierung der Wandstärke des Einsteckbereiches des Gegensteckerteils gebildet und führt zu der inneren hinteren Gegengleitrampe der Rastfalle. Beim Zusammenstecken des Steckerteils mit dem Gegensteckerteil bewegt sich die vordere Gleitrampe über die äußere hintere Gegengleitrampe zu der inneren hinteren Gegengleitrampe in die Vertiefung der Rastfalle, wobei in der Vertiefung die hintere Gleitrampe der Rastklinke entlang der inneren hinteren Gegengleitrampe gleitet.

Dabei ist die Höhe der Rastklinke vorzugsweise gleich oder geringer ausgebildet als die Tiefe der Rastfallen, so dass die einander zugeordneten vorderen bzw. hinteren Gleitrampen und Gegengleitrampen der mindestens einen Rastklinke des Steckerteils und der mindestens einen Rastfalle des Gegensteckerteils ungehindert aneinander gleiten können, bis eine vollkommen spielfreie Verriegelung erreicht ist. Eine Verriegelung des Rundsteckverbinders mittels mehrerer Verriegelungselemente mit einer Rastklinke und einer entsprechenden Anzahl von Rastfallen hat sich als besonders günstig erwiesen, insbesondere dann, wenn die Verriegelungselemente in Umfangsrichtung des Rundsteckverbinders möglichst gleichmäßig verteilt angeordnet sind. Dabei können die Rastfallen als einzelne Vertiefungen ausgeführt oder zu einer umlaufenden Nut zusammengeführt sein. Die federnd ausgebildeten, radial nach außen auslenkbaren Verriegelungselemente sind zum Einen selbstrückstellend und werden zudem beim Verschieben der Entriegelungshülse in die Sicherungsstellung, d.h. in Einsteckrichtung des Steckerteils in das Gegensteckerteil, in radialer Richtung nach innen mit einer Druckkraft beaufschlagt, die dazu führt, dass die Rastklinken so weit wie möglich in die Rastfallen gedrückt werden, wobei die hinteren Gleitrampen der Rastklinken an den hinteren inneren Gegengleitrampen der Rastfallen in Anlage gehalten sind. Dadurch wird das Steckerteil in Richtung des Gegensteckerteils bewegt, bis diese spielfrei miteinander verbunden sind. Der Druck auf die Verriegelungselemente wird von der Entriegelungshülse auch in der Sicherungsstellung der Entriegelungshülse aufrecht erhalten, so dass auch bei hohen Vibrationsbeanspruchungen kein Spiel zwischen dem Steckerteil und dem Gegensteckerteil entsteht.

Bei einer vorteilhaften Ausführungsform der Erfindung weist das Verriegelungselement zwischen der Rastklinke und dem Halterring einen Betätigungsnocken auf, der sich radial nach außen in Richtung der Entriegelungshülse erstreckt und auf den die Sicherungshülse einwirkt. Der Betätigungsnocken ist mit einer in der Steckrichtung des Steckerteils rückseitigen geneigten Gleitflanke ausgebildet, die die Sicherungshülse mit einer axialen und einer radialen Kraftkomponente beaufschlagt.

Wird die Entriegelungshülse nicht entgegen der Steckrichtung des Steckerteils verschoben, gleitet der vordere in radialer Richtung nach außen geneigter Hülsenabschnitt der Sicherungshülse entlang der Gleitflanke des Betätigungsnockens und bewegt dabei das Verriegelungselement radial nach innen. Wird die Entriegelungshülse entgegen der Steckrichtung des Steckerteils verschoben, wirkt diese auf die Sicherungshülse mit ein, und bewegt diese entgegen der Steckrichtung des Steckerteils direkt oder indirekt. Dabei entfernt sich die Sicherungshülse von dem Betätigungsnocken, so dass die Rastklinke radial frei beweglich ist und außer Eingriff mit dem Rastfalle gelangen kann. Dabei Verriegelungselement abhängig von seiner Ausbildung entweder selbständig oder mittels einer eingeleiteten radialen Kraftkomponente nach außen Verschwenken. Die Kraftkomponente kann durch Bewegen der Entriegelungshülse gegenüber dem Steckerteilgehäuse oder durch Zug an dem Steckerteilgehäuse in axialer Richtung weg von dem Gegensteckerteil bewirkt werden.

Bei einer Ausführungsform des erfindungsgemäßen Rundsteckverbinders ist das mindestens eine Verriegelungselement des Halterings selbstverriegelnd ausgebildet ist, sodass die Rastklinke automatisch in die Rastfalle einklinkt und dort mittels der Sicherungshülse sicherbar ist, wenn die Rastklinke die Rastfalle zumindest teilweise übergreift. Bei einer anderen Ausführungsform der Erfindung ist dem gegenüber das mindestens eine Verriegelungselement des Halteringes selbstentriegelnd ausgebildet ist, sodass die Rastklinke mittels der der Sicherungshülse in die Rastfalle einklinkbar und dort sicherbar ist, wenn die Rastklinke die Rastfalle zumindest teilweise übergreift, und automatisch aus der Rastfalle ausklinkt, wenn die Sicherungshülse nicht auf das Verriegelungselement einwirkt.

Dabei kann der Haltering mit dem mindestens einem angeformten Verriegelungselement ein Spritzgießteil aus einem thermoplastischen Kunststoffmaterial oder ein Stanzbiegeteil aus einem elastisch verformbaren Metallmaterial sein. Vorzugsweise ist das der Haltering mit dem integral ausgebildeten selbstentriegelnden Verriegelungselement aus Metall oder Metalllegierung und der Haltering mit dem integral ausgebildeten selbstverriegelnden Verriegelungselement aus einem Kunststoff oder einem Kunststoffgemisch geformt.

Vorteilhafterweise bewegt der radial nach außen schwenkende Entriegelungshaken des Verriegelungselementes die Sicherungshülse entgegen der Steckrichtung des Steckerteils, wenn die Entriegelungshülse entgegen der Steckrichtung des Steckerteils verschoben wird. Damit gibt die Sicherungshülse das mindestens eine Verriegelungselement des Steckerteils frei, so dass das Verriegelungselement radial nach außen auslenkbar ist, um eine Entriegelung des Steckerteils von dem Gegensteckerteil zu ermöglichen.

Bei einer bevorzugten Ausführungsform der Erfindung, bei der das Verriegelungselement selbstverriegelnd ist, weist das mindestens eine Verriegelungselement außen einen an den Betätigungsnocken angeordneten in Richtung des Gegensteckerteils offenen Entriegelungshaken und die Entriegelungshülse innen einen zugeordneten, in entgegengesetzter Richtung offenen Mitnehmerhaken für den Entriegelungshaken auf. Beim Verschieben der Entriegelungshülse entgegen der Steckrichtung des Steckerteils in die Freigabestellung erfasst der Mitnehmerhaken der Entriegelungshülse den Entriegelungshaken des Verriegelungselementes und lenkt diesen jeweils mit zunehmender Verschiebung der Entriegelungshülse in die Freigabestellung kontinuierlich weiter radial nach außen aus, bis die mindestens eine Rastklinke und die mindestens eine Rastfalle außer Eingriff sind. Dabei gleitet die hintere Gleitrampe der Rastklinke entlang den hinteren inneren Gegengleitrampe der Rastfalle.

Um eine einfache Entriegelung ohne allzu großen Kraftaufwand zu ermöglichen und um den Entriegelungshaken bzw. den zugeordneten Mitnehmerhaken vor Beschädigung zu schützen, ist der Entriegelungshaken und der Mitnehmerhaken in seiner Form geeignet zweckmäßig ausgebildet. Vorzugsweise weist der an das Verriegelungselement angeformte Entriegelungshaken eine zum Gegensteckerteil hin geneigte Entriegelungsgleitfläche und der an der Entriegelungshülse angeformte Mitnehmerhaken eine zugeordnete, vom Gegensteckerteil weg geneigte Entriegelungsgegengleitfläche auf, die derart zusammenwirken, dass bei der Bewegung der Entriegelungshülse entgegen der Steckrichtung des Steckerteils der Mitnehmerhaken der Entriegelungshülse das Verriegelungselement kontinuierlich radial nach außen auslenkt. Bei umgekehrter Bewegungsrichtung der Entriegelungshülse in die Sicherungsstellung bewegt sich das Verriegelungselement radial nach innen, bis sich der Mitnehmerhaken der Entriegelungshülse von dem Entriegelungshaken des Verriegelungselementes löst, so dass die Rastklinke des Verriegelungselementes des Steckerteils und die zugeordnete Rastfalle des Gegensteckerteils wie vorstehend beschrieben das Steckerteil und das Gegensteckerteil spielfrei aneinander festlegen. Solange der Entriegelungshaken und der Mitnehmerhaken in Eingriff miteinander sind, befinden sich die zum Gegensteckerteil hin geneigte Entriegelungsgleitfläche des Entriegelungshakens des Verriegelungselementes und die entgegengeneigte Entriegelungsgegengleitfläche des Mitnehmerhakens der Entriegelungshülse in Anlage aneinander und gleiten bei der Auslenkung des Verriegelungselementes radial nach innen oder außen aneinander entlang.

Die Sicherungshülse ist vorzugsweise an dem Entriegelungshaken des Verriegelungselementes am Betätigungsnocken auf der dem Gegensteckerteil abgewandten Seite in Anlage. Dabei ist die entsprechende Anlagefläche als geneigte rückseitige Gleitflanke des Entriegelungshakens vorgesehen. Die geneigte Gleitflanke ermöglicht ein einfaches Verschwenken des Entriegelungselementes radial nach innen, wenn die Sicherungshülse in Richtung des Gegensteckerteils bewegt wird.

Die Verriegelung bzw. Entriegelung des Steckerteils mit bzw. von dem Gegensteckerteil erfolgt bei allen Ausführungsformen des erfindungsgemäßen elektrischen Rundsteckverbinders mit mindestens einem selbstverriegelnden Verriegelungselement folgendermaßen:
Beim axialen Zusammenführen des Steckerteils und des Gegensteckerteils bewegt sich die Entriegelungshülse in Richtung des Gegensteckerteils, wobei sich die Rastfalle der Rastklinke annähert. Dabei gleitet die vordere Gleitrampe der Rastklinke zuerst entlang der hinteren äußeren Gegengleitrampe der Rastfalle. Gleichzeitig entfernt sich der Mitnehmerhaken der Entriegelungshülse zunehmend von dem Entriegelungshaken des Verriegelungselementes und gibt damit das Verriegelungselement frei. Sobald die vordere Gleitrampe der mindestens einen Rastklinke die zugeordnete hintere äußere Gegengleitrampe der zugeordneten Rastfalle überwunden hat, greift der Entriegelungshaken des Verriegelungselementes nicht mehr in den Mitnehmerhaken der Entriegelungshülse ein, so dass sich das mindestens eine freigegebene ausgelenkte federnd ausgebildete Verriegelungselement, bedingt durch die eigene rückstellende Federkraft und durch die von der Sicherungshülse ausgeübte Kraft, radial nach innen bewegt, bis die Rastklinke des Verriegelungselementes in die Rastfalle des Gegensteckerteils spielfrei eingreift. Dabei gleitet die hintere Gleitrampe der Rastklinke entlang der hinteren inneren Gegengleitrampe der Rastfalle und stützt sich in axialer Richtung dort ab. Diese verbleiben in Anlage aneinander und ziehen das Steckerteil spielfrei gegen das Gegensteckerteil.

Im verriegelten Zustand des Rundsteckverbinders befindet sich Entriegelungshülse in der Sicherungsstellung. Dabei wirkt die Sicherungshülse in der Verriegelungsstellung der Entriegelungshülse über den keilförmigen Hülsenabschnitt auf das mindestens eine Verriegelungselement ununterbrochen ein, so dass eine vibrationsbeständige und dauerhaft spielfreie Verbindung des Steckerteils mit dem Gegensteckerteil gewährleistet ist.

Die Entriegelung des Steckerteils von dem Gegensteckerteil erfolgt sinngemäß in umgekehrter Weise. Dazu wird die Entriegelungshülse aus der Sicherungsstellung in Richtung der Freigabestellung bewegt, so dass der Mitnehmerhaken der Entriegelungshülse in den Entriegelungshaken des Verriegelungselementes eingreift und dieses radial nach außen zieht. Dabei wird die Sicherungshülse mittels des Entriegelungshaken über die rückseitige Gleitflanke des Entriegelungshakens, die auf den keilförmigen Hülsenabschnitt der Sicherungshülse einwirkt, entgegen der Steckrichtung des Steckerteils verschoben. Die Entriegelungshülse kann nur so weit entgegen der Steckrichtung des Steckerteils bewegt, bis der Mitnehmerhaken der Entriegelungshülse vollständig in den Entriegelungshaken des Verriegelungselements eingreift. Dabei wird das Verriegelungselement über die geneigte Entriegelungsgegengleitfläche des Mitnehmerhakens der Entriegelungshülse, die mit den entsprechend geneigten Entriegelungsgleitflächen des Entriegelungshakens des Verriegelungselements zusammenwirkt, soweit nach außen geschwenkt, dass die Rastklinke des Verriegelungselements und die Rastfalle des Gegensteckerteils außer Eingriff sind. Jetzt kann das Steckerteil von dem Gegensteckerteil axial abgezogen werden. Beim Abziehen gleitet die hintere Gleitrampe der Rastklinke entlang der hinteren inneren Gegengleitrampe der Rastfalle und überwindet diese. Wird das Steckerteil weiter von dem Gegensteckerteil weg bewegt, so gleitet die vordere Gleitrampe der Rastklinke entlang der hinteren äußeren Gegengleitrampe der Rastfalle, wobei sich Federkraft, die auf die Sicherungshülse einwirkt, verstärkt. Sobald die Entriegelungshülse losgelassen wird, bewegt die Sicherungshülse die Entriegelungshülse auf dem Steckerteilgehäuse in Steckrichtung des Steckerteils, sodass der Mitnehmerhaken der Entriegelungshülse sich von dem Entriegelungshaken des Verriegelungselementes löst und das Verriegelungselement radial frei beweglich ist.
Bei einer anderen bevorzugten Ausführungsform der Erfindung, bei der das Verriegelungselement selbstentriegelnd ist, weist das mindestens eine Verriegelungselement keinen außen an dem Betätigungsnocken angeordneten Entriegelungshaken und die Entriegelungshülse innen keinen zugeordneten, in entgegengesetzter Richtung offenen Mitnehmerhaken für den Entriegelungshaken auf. Nach dem Einstecken des Steckerteils in das Gegensteckerteil erfolgt das Verriegeln des Rundsteckverbinders durch die mit der Entriegelungshülse verbundene Sicherungshülse, indem diese auf den Betätigungsnocken des mindestens eine Verriegelungselementes mittels dem in radialer Richtung nach außen geneigten Hülsenabschnitt mit einer radialen nach innen gerichteten Kraftkomponente einwirkt, die von der ausgeübten Federkraft der spiralförmigen Druckfeder bestimmt ist. Die Federkraft der Druckfeder muss dabei so gewählt werden, dass die nach innen gerichteten Kraftkomponente für jedes der vorgesehenen Verriegelungselemente, die den jeweiligen Betätigungsnocken beaufschlagt, gleich oder größer ist als eine Rückstellkraft des mindestens einen Verriegelungselementes.
Beim Verschieben der Entriegelungshülse entgegen der Steckrichtung des Steckerteils in die Freigabestellung gibt die Sicherungshülse das Verriegelungselement frei, indem es sich von dem Betätigungsnocken weg bewegt, sodass das Verriegelungselement mit der an dem freien Ende des Verriegelungselementes angeordneten Rastklinke selbstständig mit zunehmender Verschiebung der Entriegelungshülse in die Freigabestellung kontinuierlich weiter radial nach außen aus schwenkt, bis die mindestens eine Rastklinke und die mindestens eine Rastfalle außer Eingriff sind. Dabei gleitet die hintere Gleitrampe der Rastklinke entlang den hinteren inneren Gegengleitrampe der Rastfalle.

Wenn die Rastklinke mit der Rastfalle in Eingriff ist, erfolgt die Verriegelung und Entriegelung im Hinblick auf die Bewegung der Rastklinke bezüglich der Rastfalle in ähnlicher Weise wie bei dem vorstehend beschriebenen selbstverriegelnden Rastelement. Beim Verriegeln des Rundsteckverbinders ist die Sicherungshülse an dem Betätigungsnocken des Verriegelungselementes auf der dem Gegensteckerteil abgewandten Seite, insbesondere an dessen rückseitiger Gleitflanke in Anlage. Die geneigte Gleitflanke ermöglicht ein einfaches Verschwenken des Entriegelungselementes radial nach innen, wenn die Sicherungshülse in Richtung des Gegensteckerteils bewegt wird.

Die Verriegelung bzw. Entriegelung des Steckerteils mit bzw. von dem Gegensteckerteil erfolgt bei allen Ausführungsformen des erfindungsgemäßen elektrischen Rundsteckverbinders mit mindestens einem selbstentriegelnden Verriegelungselement folgendermaßen:
Nach dem axialen Zusammenführen des Steckerteils und des Gegensteckerteils bewegt sich die Sicherungshülse mit der Entriegelungshülse in Richtung des Gegensteckerteils, wobei sich die Rastfalle der Rastklinke annähert. Dabei gleitet die vordere Gleitrampe der Rastklinke zuerst entlang der hinteren äußeren Gegengleitrampe der Rastfalle. Gleichzeitig entfernt sich der Mitnehmerhaken der Entriegelungshülse zunehmend von dem Betätigungsnocken. Sobald die vordere Gleitrampe der mindestens einen Rastklinke die zugeordnete hintere äußere Gegengleitrampe der zugeordneten Rastfalle überwunden hat, gleitet die Rastklinke des Verriegelungselementes durch die über den vorderen Hülsenabschnitt der Sicherungshülse eingeleitete Kraftkomponente zwangsläufig in die Rastfalle hinein, indem das federnd ausgebildete Verriegelungselement mit seinem freien Ende radial nach innen bewegt wird, bis die Rastklinke des Verriegelungselementes in die Rastfalle des Gegensteckerteils spielfrei eingreift. Dabei gleitet die hintere Gleitrampe der Rastklinke entlang der hinteren inneren Gegengleitrampe der Rastfalle und stützt sich in axialer Richtung dort ab. Diese verbleiben in Anlage aneinander und ziehen das Steckerteil spielfrei gegen das Gegensteckerteil.

Bei der Bewegung der Entriegelungshülse entgegen der Steckrichtung des Steckerteils bewegt das nach außen schwenkende Verriegelungselement, für den Fall, dass die Sicherungshülse nicht an die Entriegelungshülse angeformt ist, die Sicherungshülse über den Betätigungsnocken entgegen der Steckrichtung des Steckerteils. Die Federkraft, die die Entriegelungshülse und/oder die Sicherungshülse in Steckrichtung des Steckerteils beaufschlagt, ist größer als die radiale Federkraft des mindestens einen an den Haltering angeformten Verriegelungselementes gewählt, sodass die Verriegelung sicher und auch selbstnachstellend ist.

Im verriegelten Zustand des Rundsteckverbinders befindet sich Entriegelungshülse in der Sicherungsstellung. Dabei wirkt die Sicherungshülse in der Verriegelungsstellung der Entriegelungshülse, vorzugsweise über den keilförmigen Hülsenabschnitt auf das mindestens eine Verriegelungselement ununterbrochen ein, so dass eine vibrationsbeständige und dauerhaft spielfreie Verbindung des Steckerteils mit dem Gegensteckerteil gewährleistet ist.

Die Entriegelung des Steckerteils von dem Gegensteckerteil erfolgt sinngemäß in umgekehrter Weise. Dazu wird die Entriegelungshülse aus der Sicherungsstellung in Richtung der Freigabestellung bewegt, wobei sich die Sicherungshülse von dem Betätigungsnocken des Verriegelungselementes axial weg bewegt, sodass dieser bedingt durch seine eigene Rückstellkraft selbstständig nach außen schwenkt und damit die Rastklinke aus der Rastfalle ausklinkt.

Nachfolgend wird die Erfindung anhand von zwei in der Zeichnung dargestellten Ausführungsbeispielen näher erläutert. Weitere Merkmale der Erfindung ergeben sich aus der folgenden Beschreibung der Ausführungsbeispiele der Erfindung in Verbindung mit den Ansprüchen und der beigefügten Zeichnung. Die einzelnen Merkmale der Erfindung können für sich allein oder zu mehreren bei unterschiedlichen Ausführungsformen der Erfindung verwirklicht sein. Es zeigen:
- Figur 1: ein erstes Ausführungsbeispiel eines Steckerteils eines erfindungsgemäßen Rundsteckverbinders, bei dem das Verriegelungselement selbstverriegelnd ausgebildet ist, in einer Längsschnittdarstellung;
- Figur 2: das dem Steckerteil gemäß Figur 1 zugeordnete Gegensteckerteil eines erfindungsgemäßen Rundsteckverbinders in einer Längsschnittdarstellung;
- Figur 3: das Steckerteil gemäß Figur 1 und das Gegensteckerteil gemäß Figur 2 im zusammengesteckten unverriegelten Zustand;
- Figur 4: das Steckerteil gemäß Figur 1 und das Gegensteckerteil gemäß Figur 2 in zusammengestecktem verriegelten Zustand;
- Figur 5: ein zweites Ausführungsbeispiel eines Steckerteils eines erfindungsgemäßen Rundsteckverbinders, bei dem das Verriegelungselement selbstentriegelnd ausgebildet ist, in einer Längsschnittdarstellung;
- Figur 6: das Steckerteil gemäß Figur 5 und das Gegensteckerteil gemäß Figur 2 im zusammengesteckten unverriegelten Zustand; und
- Figur 7: das Steckerteil gemäß Figur 1 und das Gegensteckerteil gemäß Figur 2 in zusammengestecktem verriegelten Zustand.

Die Figur 1 zeigt als erstes Ausführungsbeispiel ein Steckerteil 1 eines erfindungsgemäßen elektrischen Rundsteckverbinders 2, dem das in der Figur 2 dargestellte Gegensteckerteil 3 zugeordnet ist. Das Steckerteil 1 und das Gegensteckerteil 3 sind miteinander lösbar verriegelbar und weisen jeweils mindestens einen elektrischen Steckkontakt auf, der in einem isolierenden Kontaktträger 4 des Steckerteils 1 bzw. in einem isolierenden Kontaktträger 5 des Gegensteckerteils 3 aufgenommen ist. Die Steckkontakte des Steckerteils 1 und des Gegensteckerteils 3, die in den Figuren 1 bis 4 nicht dargestellt sind, sind komplementär zueinander als Stift-und Buchsenkontakte ausgeführt. Das Steckerteil 1 weist einen Verriegelungsmechanismus nach dem Push-Pull-Prinzip auf, der in dem Ausführungsbeispiel mehrere sich axial erstreckende, radial auslenkbare Verriegelungselemente 6, die selbstverriegelnd und mit jeweils einer quer dazu angeordneten, radial nach innen abstehenden Rastklinke 7 ausgebildet sind, denen eine in der Figur 2 dargestellte Gegensteckerteil seitige, nach außen offene Rastfalle 8 zugeordnet ist. Die Verriegelungselemente 6 sind gegenüber den Rastfallen 8 derart angeordnet, dass die Rastklinken 7 ohne äußere Krafteinwirkung in die Rastfallen 8 eingreifen. Die Verriegelungselemente 6 des Steckerteils 1 sind mittels einer von dem Steckerteil 1 getragenen, axial verschiebbaren Entriegelungshülse 9 derart betätigbar, dass die Rastklinken 7 des Steckerteils 1 und die Rastfallen 8 des Gegensteckerteils 3 bei der Bewegung der Entriegelungshülse 9 entgegen der Steckrichtung des Steckerteils 1 außer Eingriff gelangen.

Die Verriegelungselemente 6 des Steckerteils 1, von denen in der Figur 1 nur eines dargestellt bzw. sichtbar ist, sind an einem Haltering 10 angeformt, der steckseitig an dem Steckerteil 1 zwischen der Entriegelungshülse 9 und einem vorderen hohlzylindrischen Steckbereich 11 eines Steckerteilgehäuses 12 des Steckerteils 1 gelagert ist. Die Rastklinke 7 weist eine in Steckrichtung des Steckerteils 1 hinten angeordnete hintere Gleitrampe 14 und die Rastfalle 8 eine zugeordnete in Steckrichtung des Steckerteils 1 vorne innen angeordnete hintere Gegengleitrampe 16 auf, die das Steckerteil 1 und das Gegensteckerteil 3 beim Verriegeln mittels einer in radialer Richtung einwärts wirkenden Federkraftkomponente spielfrei zusammenziehen. Die Rastklinke 7 weist zudem eine in Steckrichtung des Steckerteils 1 vorne angeordnete vordere Gleitrampe 13 und die Rastfalle 8 eine zugeordnete in Steckrichtung des Steckerteils 1 hinten außen angeordnete hintere Gegengleitrampe 15 auf, die das Verriegelungselement 6 zum Verriegeln radial nach außen auslenken. Die entsprechenden Gegengleitrampen 15, 16 sind in der Figur 2 dargestellt. Gemäß Figur 2 sind die Rastfallen 8, von denen nur eine dargestellt bzw. sichtbar ist, als Ausnehmungen ausgeführt. Die vordere Gleitrampe 13 der Rastklinke 7 wirkt mit der äußeren hinteren Gegengleitrampe 15 der Rastfalle 8 und die hintere Gleitrampe 14 der Rastklinke 7 mit der inneren hinteren Gegengleitrampe 16 der Rastfalle 8 beim Verriegeln bzw. im verriegelten Zustand und entsprechend umgekehrt bei Entriegeln zusammen. Die Wirkungsweise ist aus den Figuren 3 und 4 ersichtlich und wird in Zusammenhang mit diesen Figuren nachfolgend genauer beschrieben.

Die Verriegelungselemente 6 weisen außen jeweils einen Betätigungsnocken 26 mit einem in Richtung des Gegensteckerteils 3 offenen Entriegelungshaken 18 auf. Die Entriegelungshülse 9 weist innen eine der Anzahl der Verriegelungselemente 6 entsprechende, den Entriegelungshaken 18 der Verriegelungselemente 6 zugeordnete, in entgegengesetzter Richtung offene Mitnehmerhaken 19 für die Entriegelungshaken 18 auf. Beim Entriegeln des Steckerteils 1 von dem Gegensteckerteil 3 durch eine Bewegung der Entriegelungshülse 9 entgegen der Steckrichtung des Steckerteils 1, greifen die Mitnehmerhaken 19 der Entriegelungshülse 9 in die Entriegelungshaken 18 der Verriegelungselemente 6 ein und lenken diese radial nach außen aus, so dass die Rastklinken 7 der Verriegelungselemente 6 und die Rastfallen 8 des Gegensteckerteilgehäuses 17 außer Eingriff gelangen. Die Wirkungsweise wird ebenfalls bei der Beschreibung der Figuren 3, 4 näher erläutert.

Die Entriegelungshaken 18 der Betätigungsnocken 26 der Verriegelungselemente 6 weisen eine zum Gegensteckerteil 3 hin geneigte Entriegelungsgleitfläche 20 und die Mitnehmerhaken 19 eine zugeordnete, von dem Gegensteckerteil 3 weg geneigte Entriegelungsgegengleitfläche 21 auf, die derart ausgebildet und angeordnet sind sowie zusammenwirken, dass bei der Bewegung der Entriegelungshülse 9 entgegen der Steckrichtung des Steckerteils 1 die Mitnehmerhaken 19 der Entriegelungshülse 9 die Verriegelungselemente 6 radial nach außen auslenken.

Der Haltering 10, an dem die Verriegelungselemente 6 in Steckrichtung axial vorstehend angeordnet sind, ist bei dem dargestellten Ausführungsbeispiel aus einem Kunststoffmaterial hergestellt, wobei die Verriegelungselemente 6 federnd ausgebildet sind. Der Haltering 10 ist an dem hohlzylindrischen Steckbereich 11 des Steckerteilgehäuses 12 angeordnet und mit diesem verrastet, wobei zwischen dem Haltering 10 mit den angeformten Verriegelungselementen 6 und der Entriegelungshülse 9 eine axial verschiebbare Sicherungshülse 22 für die Verriegelungselemente 6 angeordnet ist. Die Sicherungshülse 22 ist bei dem dargestellten Ausführungsbeispiel innen an die Entriegelungshülse 9 angeformt. Sie kann auch als separates Teil ausgeführt sein. Die Sicherungshülse 22 ist in Steckrichtung des Steckerteils 1 Federkraft beaufschlagt. Dazu weist das Steckerteil 1 eine gewendelte Druckfeder 23 auf, die vorgespannt ist und sich an dem Steckerteilgehäuse 12 und der Sicherungshülse 22 axial abstützt.

Die Sicherungshülse 22 weist zweckmäßigerweise in Steckrichtung des Steckerteils 1 vorne einen keilförmigen Hülsenabschnitt 24 auf, der an einer geneigten rückseitigen Gleitflanke 25 des Betätigungsnockens 26 mit Entriegelungshaken 18 in Anlage ist. Der keilförmige Hülsenabschnitt 24 Kraft beaufschlagt die Verriegelungselemente 6 radial nach innen und sichert diese gleichzeitig gegen ein unbeabsichtigtes radiales Auslenken nach außen. Bei der Bewegung der Entriegelungshülse 9 entgegen der Steckrichtung des Steckerteils 1 bewegen die mit den Verriegelungselementen 6 radial nach außen schwenkenden Entriegelungshaken 18 die Sicherungshülse 2 entgegen der Steckrichtung des Steckerteils 1, indem die Gleitflanke 25 gegen den keilförmigen Hülsenabschnitt 24 der Sicherungshülse 22 gedrückt wird. Zudem wird die Sicherungshülse 22 auch durch die Entriegelungshülse 9 direkt zusätzlich bewegt.

Aus den Figuren 3 und 4 erschließen sich der Verriegelungs- und Entriegelungsvorgang des Steckerteils 1 und des Gegensteckerteils 3 des erfindungsgemäßen Rundsteckverbinders 2. In der Figur 3 ist das Steckerteil 1 in das Gegensteckerteil 3 eingesteckt, jedoch noch nicht mit diesem verriegelt. Die Entriegelungshülse 9 befindet sich dabei in der Freigabestellung. Die Figur 4 veranschaulicht den verriegelten Zustand des Rundsteckverbinders 2, bei dem sich die Entriegelungshülse 9 in der Verriegelungsstellung befindet. Während der Verriegelung bzw. Entriegelung befindet sich die Verriegelungshülse 9 in einer Zwischenstellung zwischen der Freigabestellung und der Verriegelungsstellung und wirkt mit den Verriegelungselementen 6 zusammen.

In der Figur 3 befindet sich die Entriegelungshülse 9 in der Freigabestellung und entgegen der Steckrichtung des Steckerteils 1 gegenüber dem Gegensteckerteil 3 zurückgezogen. Das Steckerteil 1 und das Gegensteckerteil 3 sind noch nicht vollständig ineinander gesteckt. Die Rastklinken 7 der Verriegelungselemente 6 sind nicht mit den Rastfallen 8 des Gegensteckerteilgehäuses 17 in Eingriff. Die vordere Gleitrampen 13 der Rastklinken 7 der Verriegelungselemente 6 des Steckerteilgehäuses 12 sind in Anlage an den hinteren Gegengleitrampen 15 der Rastfallen 8 des Gegensteckerteilgehäuses 17, die zu den Rastfallen 8 führen. Die Sicherungshülse 22 ist mit ihrem keilförmigen Hülsenabschnitt 24 an den rückseitigen Gleitflanken 25 der Betätigungsnocken 26 mit Entriegelungshaken 18 der Verriegelungselemente 6 des Steckerteils 1 in Anlage. Die Mitnehmerhaken 19 der Entriegelungshülse 9 sind dabei in dieser Figur nicht sichtbar in Eingriff mit den Entriegelungshaken 18 der Verriegelungselemente 6, wobei die Sicherungshülse 22 durch die vorgespannte gewendelte Druckfeder 23 in Richtung des Gegensteckerteils 3 Federkraft beaufschlagt ist. Die Sicherungshülse 22 wirkt auch auf die Entriegelungshülse 9 entsprechend ein.

Beim weiteren axialen Zusammenführen des Steckerteils 1 und des Gegensteckerteils 3 bewegt sich die Entriegelungshülse 9 in Richtung des Gegensteckerteils 3, wobei sich die Rastfallen 8 und die Rastklinken 7 einander annähern. Gleichzeitig entfernen sich die Mitnehmerhaken 19 der Entriegelungshülse 9 zunehmend von den Entriegelungshaken 18 der Verriegelungselemente 6 und geben die Verriegelungselemente 6 frei. Sobald die vorderen Gleitrampen 13 der Rastklinken 7 die zugeordneten hinteren äußeren Gegengleitrampen 15 der Rastfallen 8 überwunden haben, greifen die Entriegelungshaken 18 der Verriegelungselemente 6, wie die Figur 4zeigt, nicht mehr in die Mitnehmerhaken 19 der Entriegelungshülse 9 ein, so dass die freigegebenen ausgelenkten federnd ausgebildeten Verriegelungselemente 6 durch eigene rückstellende Federkraft und durch die auf die Sicherungshülse 22 wirkende Federkraft der gewendelten Druckfeder 23 radial nach innen bewegt wird, bis die Rastklinken 7 der Verriegelungselemente 6 in die Rastfallen 8 des Gegensteckerteilgehäuses 17 des Gegensteckerteils 3 eingreifen.

Die Figur 4 veranschaulicht den spielfrei verriegelten Zustand des Rundsteckverbinders 2, bei dem sich die Entriegelungshülse 9 in der Sicherungsstellung befindet. Beim Einschnappen der Rastklinken 7 in die Rastfallen 8 gleiten die hinteren Gleitrampen 14 der Rastklinken 7 an den hinteren inneren Gegengleitrampen 16 der Rastfallen 8 entlang. Diese verbleiben in Anlage aneinander und ziehen das Steckerteil 1 spielfrei gegen das Gegensteckerteil 3, wie in Figur 4 dargestellt. Dabei wirkt die Sicherungshülse 22, in der Verriegelungsstellung der Entriegelungshülse 9, über den in radialer Richtung nach außen geneigten Hülsenabschnitt 24 auf die Verriegelungselemente 6 dauerhaft ein, so dass immer eine vibrationsbeständige und dauerhaft spielfreie Verbindung des Steckerteils 1 mit dem Gegensteckerteil 3 gewährleistet ist.

Die Entriegelung des Steckerteils 1 von dem Gegensteckerteil 3 erfolgt in umgekehrter Weise sinngemäß. Dazu wird die Entriegelungshülse 9 in Richtung der Freigabestellung bewegt, so dass die Mitnehmerhaken 19 der Entriegelungshülse 9 in die Entriegelungshaken 18 der Verriegelungselemente 6 eingreifen und diese radial nach außen ziehen. Dabei wird die Sicherungshülse 22 mittels der Entriegelungshaken 18 über die rückseitigen Gleitflanken 25 der der Betätigungsnocken 26, die auf den keilförmigen Hülsenabschnitt 24 der Sicherungshülse 22 einwirken, entgegen der Steckrichtung des Steckerteils 1 verschoben. Die Entriegelungshülse 9 kann nur so weit entgegen der Steckrichtung des Steckerteils 1 verschoben werden, bis die Mitnehmerhaken 19 der Entriegelungshülse 9 vollständig in die Entriegelungshaken 18 der Verriegelungselemente 6 eingreifen. Dabei werden die Verriegelungselemente 6 über die geneigten Entriegelungsgegengleitflächen 21 der Mitnehmerhaken 19 der Entriegelungshülse 9, die mit den entsprechend geneigten Entriegelungsgleitflächen 21 der Entriegelungshaken 18 der Verriegelungselemente 6 zusammen wirken, soweit nach außen geschwenkt, dass die Rastklinken 7 der Verriegelungselemente 6 und die Rastfallen 8 des Gegensteckerteilgehäuses 17 außer Eingriff sind. Jetzt kann das Steckerteil 1 vollständig von dem Gegensteckerteil 3 axial abgezogen werden.

Die Figur 5 zeigt als zweites Ausführungsbeispiel ein Steckerteil 1 eines erfindungsgemäßen elektrischen Rundsteckverbinders 2, dem das in der Figur 2 dargestellte Gegensteckerteil 3 zugeordnet ist. Dabei werden für die folgende Beschreibung dieselben Bezugsziffern wie bei dem ersten Ausführungsbeispiel verwendet. Das Gegensteckerteil 3 des zweiten Ausführungsbeispiels stimmt mit dem des ersten Ausführungsbeispiels vollkommen überein. Das Steckerteil 1 des zweiten Ausführungsbeispiels unterscheidet sich von dem des ersten Ausführungsbeispiels durch den verwendeten Haltering 10 mit den angeformten Verriegelungselementen 6 und dessen Wirkungsweise. Im Folgenden werden nur die Unterschiede zwischen den beiden Varianten der Steckerteile 1 beschrieben.

Das Steckerteil 1 und das Gegensteckerteil 3 sind mittels der Verriegelungselemente 6 miteinander lösbar nach dem Push-Pull-Prinzip verriegelbar. Das Steckerteil 1 weist einen Verriegelungsmechanismus nach dem Push-Pull-Prinzip auf, der in dem Ausführungsbeispiel mehrere sich axial erstreckende, radial auslenkbare Verriegelungselemente 6, die selbstentriegelnd und mit jeweils einer quer dazu angeordneten, radial nach innen abstehenden Rastklinke 7 ausgebildet sind, denen eine in der Figur 2 dargestellte Gegensteckerteil seitige, nach außen offene Rastfalle 8 zugeordnet ist. Die Verriegelungselemente 6 sind gegenüber den Rastfallen 8 derart angeordnet, dass die Rastklinken 7 ohne äußere Krafteinwirkung nicht in die Rastfallen 8 eingreifen. Die Verriegelungselemente 6 des Steckerteils 1 sind mittels der von dem Steckerteil 1 getragenen, axial verschiebbaren Entriegelungshülse 9 über die mit der Entriegelungshülse 9 mechanisch gekoppelte Sicherungshülse 22 derart über den in radialer Richtung nach außen geneigten Hülsenabschnitt betätigbar, dass die Rastklinken 7 des Steckerteils 1 und die Rastfallen 8 des Gegensteckerteils 3 bei der Bewegung der Entriegelungshülse 9 in der Steckrichtung des Steckerteils 1 in Eingriff gelangen.

Die Verriegelungselemente 6 des Steckerteils 1, von denen in der Figur 5 nur eines dargestellt bzw. sichtbar ist, sind an einem Haltering 10 angeformt, der steckseitig an dem Steckerteil 1 zwischen der Entriegelungshülse 9 und einem vorderen hohlzylindrischen Steckbereich 11 eines Steckerteilgehäuses 12 des Steckerteils 1 gelagert ist. Die Rastklinke 7 weist eine in Steckrichtung des Steckerteils 1 hinten angeordnete hintere Gleitrampe 14 und die Rastfalle 8 eine zugeordnete in Steckrichtung des Steckerteils 1 vorne innen angeordnete hintere Gegengleitrampe 16 auf, die das Steckerteil 1 und das Gegensteckerteil 3 beim Verriegeln mittels einer in radialer Richtung einwärts wirkenden Federkraftkomponente spielfrei zusammenziehen.

Die Rastklinke 7 weist zudem eine in Steckrichtung des Steckerteils 1 vorne angeordnete vordere Gleitrampe 13 und die Rastfalle 8 eine zugeordnete in Steckrichtung des Steckerteils 1 hinten außen angeordnete hintere Gegengleitrampe 15 auf, die das Verriegelungselement 6 zum Verriegeln radial nach außen auslenken. Die entsprechenden Gegengleitrampen 15, 16 sind in der Figur 2 dargestellt. Die Wirkungsweise ist aus den Figuren 6 und 7 ersichtlich und wird in Zusammenhang mit diesen Figuren nachfolgend genauer beschrieben.

Die Verriegelungselemente 6 weisen außen jeweils einen Betätigungsnocken 26 ohne auf, der ohne Entriegelungshaken 18 ausgebildet ist. Ein Entriegelungshaken ist in diesem Fall nicht erforderlich, die Verriegelungselemente 6 selbstentriegelnd ausgebildet sind. Demzufolge weist bei diesem Ausführungsbeispiel die Entriegelungshülse 9 innen auch keine Mitnehmerhaken 19 für die fehlenden Entriegelungshaken 18 auf. Die Rastklinke 7 ist mittels der der Sicherungshülse 22 in die Rastfalle8 einklinkbar und dort sicherbar ist, wenn die Rastklinke 7 die Rastfalle 8 zumindest teilweise übergreift, und klinkt automatisch aus der Rastfalle 8 aus, sobald die Sicherungshülse 22 mit dem in radialer Richtung nach außen geneigten Hülsenabschnitt 24 nicht auf den Betätigungsnocken 26 das Verriegelungselement 6 einwirkt. Die Federkraft, die die Sicherungshülse 22 in Steckrichtung des Steckerteils 1 beaufschlagt, ist größer ist als die radiale Federkraft der an den Haltering 10 angeformten Verriegelungselemente 6. Sie ist insbesondere deutlich größer bemessen. derart bemessen. Bei der der manuellen Bewegung der Entriegelungshülse 9 entgegen der Steckrichtung des Steckerteils 1 zur Entriegelung des Rundsteckverbinders 23 bewegt das nach außen schwenkende Verriegelungselement 6 die Sicherungshülse 22 über den Betätigungsnocken 26 entgegen der Steckrichtung des Steckerteils 1.

Der Haltering 10, an dem die Verriegelungselemente 6 in Steckrichtung axial vorstehend angeordnet sind, ist bei dem dargestellten Ausführungsbeispiel aus einem federnden Metallmaterial hergestellt, sodass die Verriegelungselemente 6 federnd ausgebildet sind.

## Patentansprüche

1. Elektrischer Rundsteckverbinder (2), mit einem Steckerteil (1) und einem Gegensteckerteil (3), die miteinander lösbar verriegelbar sind und mindestens jeweils einen Steckkontakt aufweisen, sowie mit einem steckerteil-seitigen Verriegelungsmechanismus nach dem Push-Pull-Prinzip, der mindestens ein sich axial erstreckendes, radial auslenkbares Verriegelungselement (6) mit einer quer dazu angeordneten radial nach innen abstehenden Rastklinke (7) aufweist, der eine gegensteckerteil-seitige nach außen offene Rastfalle (8) zugeordnet ist, wobei das Verriegelungselement (6) mittels einer von dem Steckerteil (1) getragenen, axial verschiebbaren Entriegelungshülse (9) zumindest derart betätigbar ist, dass die Rastklinke (7) und die Rastfalle (8) bei der Bewegung der Entriegelungshülse (9) entgegen der Steckrichtung des Steckerteils (1) außer Eingriff gelangen können, wobei das mindestens eine Verriegelungselement (6) an einem Haltering (10) angeformt ist, der steckseitig an dem Steckerteil (1) zwischen der Entriegelungshülse (9) und einem vorderen hohlzylindrischen Steckbereich (11) eines Steckerteilgehäuses (12) des Steckerteils (1) gelagert ist, wobei die Rastklinke (7) eine in Steckrichtung des Steckerteils (1) hinten angeordnete hintere Gleitrampe (14) und die Rastfalle (8) eine zugeordnete in Steckrichtung des Steckerteils (1) hinten angeordnete innere hintere Gegengleitrampe (16) aufweist, die das Steckerteil (1) und das Gegensteckerteil (3) mittels einer in radialer Richtung einwärts wirkenden Federkraftkomponente spielfrei zusammenziehen, **dadurch gekennzeichnet, dass** zwischen dem Haltering (10) mit dem mindestens einen angeformten Verriegelungselement (6) und der Entriegelungshülse (9) eine mit der Entriegelungshülse (9) axial verschiebbare Sicherungshülse (22) für das mindestens eine Verriegelungselement (6) angeordnet ist, wobei die Entriegelungshülse (9) in Steckrichtung des Steckerteils (1) mittels einer spiralförmigen Druckfeder (23), die sich hinten an dem Steckerteilgehäuse (12) des Steckerteils (1) abstützt, mit einem Federkraft beaufschlagt ist, und die das Verriegelungselement (6) mittels eines vorderen Hülsenabschnitt (24) der Sicherungshülse (22) radial nach innen Kraft beaufschlagt,

2. Steckverbinder nach Anspruch 1, **dadurch gekennzeichnet, dass** die Sicherungshülse (22) in Steckrichtung des Steckerteils (1) vorne einen in radialer Richtung nach außen geneigten als Druckfläche wirkender Hülsenabschnitt (24) aufweist.

3. Steckverbinder nach Anspruch 2, **dadurch gekennzeichnet, dass** die Sicherungshülse (22) an die Entriegelungshülse (9) angeformt ist.

4. Steckverbinder nach einem der vorstehenden Ansprüche , **dadurch gekennzeichnet, dass** die Rastklinke (7) eine in Steckrichtung des Steckerteils (1) vorne angeordnete vordere Gleitrampe (13) und die Rastfalle (8) eine zugeordnete in Steckrichtung des Steckerteils (1) hinten angeordnete äußere hintere Gegengleitrampe (15) aufweist, sodass das Verriegelungselement (6) radial nach außen auslenkbar ist.

5. Steckverbinder nach einem der vorstehenden Ansprüche, **dadurch gekennzeichnet, dass** das Verriegelungselement (6) zu der zwischen der Rastklinke (7) und dem Halterring (10) einen Betätigungsnocken (26) mit einer in der Steckrichtung des Steckerteils (1) rückseitigen geneigten Gleitflanke (25) aufweist, der sich radial nach außen in Richtung der Entriegelungshülse (9) erstreckt, wobei die Sicherungshülse (22) mit dem in radialer Richtung nach außen geneigten Hülsenabschnitt (24) auf die Gleitflanke (25) einwirkt.

6. Steckverbinder nach einem der vorstehenden Ansprüche 1 bis 5, **dadurch gekennzeichnet, dass** das mindestens eine Verriegelungselement (6) des Halterings (10) selbstverriegelnd ausgebildet ist, wobei die Rastklinke (7) automatisch in die Rastfalle (8) einklinkt und dort mittels der Sicherungshülse (22) sicherbar ist, wenn die Rastklinke (7) die Rastfalle (8) zumindest teilweise übergreift.

7. Steckverbinder nach Anspruch 6, **dadurch gekennzeichnet, dass** das mindestens eine Verriegelungselement (6) außen einen an den Betätigungsnocken (26) ausgebildeten, in Richtung des Gegensteckerteils (3) offenen Entriegelungshaken (18) und die Entriegelungshülse (9) innen einen zugeordneten, in entgegengesetzter Richtung offenen Mitnehmerhaken (19) für den Entriegelungshaken (18) aufweist, sodass das Verriegelungselement (6) zum Entriegeln mittels der Entriegelungshülse (9) betätigbar ist.

8. Steckverbinder nach Anspruch 7, **dadurch gekennzeichnet, dass** der Entriegelungshaken (18) eine zum Gegensteckerteil (3) hin geneigte Entriegelungsgleitfläche (20) und der Mitnehmerhaken (19) eine zugeordnete, vom Gegensteckerteil (3) weg geneigte Entriegelungsgegengleitfläche (21) aufweist, die derart zusammenwirken, dass bei der Bewegung der Entriegelungshülse (9) entgegen der Steckrichtung des Steckerteils (1) der Mitnehmerhaken (19) der Entriegelungshülse (9) das Verriegelungselement (6) radial nach außen auslenkt.

9. Steckverbinder nach einem der Ansprüche 7 oder 8, **dadurch gekennzeichnet, dass** bei der Bewegung der Entriegelungshülse (9) entgegen der Steckrichtung des Steckerteils (1) der radial nach außen schwenkende Entriegelungshaken (18) die Sicherungshülse (22) über den Betätigungsnocken (26) entgegen der Steckrichtung des Steckerteils (1) bewegt.

10. Steckverbinder nach einem der vorstehenden Ansprüche 1 bis 5, **dadurch gekennzeichnet, dass** das mindestens eine Verriegelungselement (6) des Halterings (10) selbstentriegelnd ausgebildet ist, wobei die Rastklinke (7) mittels der der Sicherungshülse (22) in die Rastfalle (8) einklinkbar und dort sicherbar ist, wenn die Rastklinke (7) die Rastfalle (8) zumindest teilweise übergreift, und automatisch aus der Rastfalle (8) ausklinkt, wenn die Sicherungshülse (22) mit dem in radialer Richtung nach außen geneigten Hülsenabschnitt (24) nicht auf das Verriegelungselement (6) einwirkt.

11. Steckverbinder nach Anspruch 10, **dadurch gekennzeichnet, dass** bei der Bewegung der Entriegelungshülse (9) entgegen der Steckrichtung des Steckerteils (1) das nach außen schwenkende Verriegelungselement (6) die Sicherungshülse (22) über den Betätigungsnocken (26) entgegen der Steckrichtung des Steckerteils (1) bewegt.

12. Steckverbinder nach Anspruch 10 oder 11, **dadurch gekennzeichnet, dass** die Federkraft, die die Entriegelungshülse und/oder die Sicherungshülse (22) in Steckrichtung des Steckerteils (1) beaufschlagt, größer ist als die radiale Federkraft des mindestens einen an den Haltering (10) angeformten Verriegelungselementes (6).

13. Steckverbinder nach einem der vorstehenden Ansprüche, **dadurch gekennzeichnet, dass** der Haltering (10) mit dem mindestens einem angeformten Verriegelungselement (6) ein Spritzgießteil aus einem thermoplastischen Kunststoffmaterial oder ein Stanzbiegeteil aus einem elastisch verformbaren Metallmaterial ist.

## Claims

1. An electric circular plug connector (2) with a plug member (1) and a complementary plug member (3), which are releasably latchable to one another and have at least one respective plug contact, and with a latching mechanism operating on the push-pull principle at the plug member, which includes at least one axially extending, radially deflectable latching element (6) with a latching detent (7), which is arranged transversely thereto and projects radially inwardly and associated with which is a latching recess (8) on the complementary plug member, wherein the latching element (6) is actuable by means of an unlatching sleeve (9), which is carried by the plug member (1) and is axially movable, at least so that the latching detent (7) and the latching recess (8) can move out of engagement when the unlatching sleeve (9) moves oppositely to the plugging , direction of the plug member (1), wherein the at least one latching element (6) is integrally formed on a support ring (10), which is mounted on the plug member (1) between the unlatching sleeve (9) and a front, hollow cylindrical plug region (11) of a plug member housing (12) of the plug member (1), wherein the locking detent (7) includes a rear sliding ramp (14) arranged at the rear in the plugging direction of the plug member (1) and the latching recess (8) includes an associated inner rear complementary sliding ramp (16) arranged at the rear in the plugging direction of the plug member (1), which pull the plug member (1) and the complementary plug member (3) together in a clearance-free manner by means of spring components acting inwardly in the radial direction, **characterised in that** arranged between the support ring (10) with the at least one integrally formed latching element (6) and the unlatching sleeve (9) there is a retaining sleeve (22), which is axially movable with the unlatching sleeve (9), for the at least one latching element (6), wherein a spring force is applied to the unlatching sleeve (9) in the plugging direction of the plug member (1) by means of a spiral compression spring (23), which bears rearwardly on the plug member housing (12) of the plug member (1) and which applies a force radially inwardly on the latching element (6) by means of a front sleeve section (24) of the retaining sleeve (22).

2. A plug connector as claimed in Claim 1, **characterised in that** the retaining sleeve (22) includes a sleeve section (24) at the front in the plugging direction of the plug member (1) which is inclined outwardly in the radial direction and acts as a pressure surface.

3. A plug connector as claimed in Claim 2, **characterised in that** the retaining sleeve (22) is integrally formed on the unlatching sleeve (9).

4. A plug connector as claimed in one of the preceding claims, **characterised in that** the latching detent (7) includes a front sliding ramp (13), which is arranged at the front in the plugging direction of the plug member (1) and the latching recess (8) includes an associated outer rear complementary sliding ramp (15) arranged at the rear in the plugging direction of the plug member (1) so that the latching element (6) is deflectable radially outwardly.

5. A plug connector as claimed in one of the preceding claims, **characterised in that** the latching element (6) includes an actuating cam (26) between the latching detent (7) and the support ring (10) with an inclined sliding flank (25) at the rear in the plugging direction of the plug member (1), which extends radially outwardly in the direction of the unlocking sleeve (9), wherein the retaining sleeve (22) acts with the sleeve section (24) inclined outwardly in the radial direction on the sliding flank (25).

6. A plug connector as claimed in one of the preceding Claims 1 to 5, **characterised in that** the at least one latching element (6) of the support ring (10) is of selflatching construction, wherein the latching detent (7) latches automatically into the latching recess (8) and is securable there by means of the retaining sleeve (22) when the latching detent (7) engages at least partly over the latching recess (8).

7. A plug connector as claimed in Claim 6, **characterised in that** the at least one latching element (6) includes on its exterior an unlatching hook (18), which is formed on the actuating cam (26) and is open in the direction of the complementary plug member (3) and the unlatching sleeve (9) includes on its interior an associated carrier hook (19), which is open in the opposite direction, for the unlatching hook (18) so that the latching element (6) is actuable by means of the unlatching sleeve (9) for the purpose of unlatching.

8. A plug connector as claimed in Claim 7, **characterised in that** the unlatching hook (18) affords an unlatching sliding surface (20) inclined towards the complementary plug member (3) and the carrier hook (19) affords an associated complementary unlatching sliding surface (21) inclined away from the complementary plug member (3), which cooperate so that when the unlatching sleeve (9) moves oppositely to the plugging direction of the plug member (1) the carrier hook (19) on the unlatching sleeve (9) deflects the latching element (6) radially outwardly.

9. A plug connector as claimed in one of Claims 7 or 8, **characterised in that** when the unlatching sleeve (9) moves oppositely to the plugging direction of the plug member (1) the unlatching hook (18) swinging outwardly moves the retaining sleeve (22) over the actuating cam (26) oppositely to the plugging direction of the plug member (1).

10. A plug connector as claimed in one of the preceding Claims 1 to 5, **characterised in that** the at least one latching element (6) on the support ring (10) is of self-latching construction, wherein the latching detent (7), by means of which the retaining sleeve (22) is latchable in the latching recess (8) and may be secured there, when the latching detent (7) at least partially engages over the latching recess (8), and automatically unlatches out of the latching recess (8), when the retaining sleeve (22) with the sleeve section (24) inclined outwardly in the radial direction does not act on the latching element (6).

11. A plug connector as claimed in Claim 10, **characterised in that** when the unlatching sleeve (9) moves oppositely to the plugging direction of the plug member (1), the latching element (6) swinging outwardly moves the retaining sleeve (22) over the actuating cam (26) oppositely to the plugging direction of the plug member (1).

12. A plug connector as claimed in Claim 10 or 11, **characterised in that** the spring force, which the unlatching sleeve and/or the retaining sleeve (22) applies in the plugging direction of the plug member (1), is greater than the radial spring force of the at least one latching element (6) integrally formed on the support ring (10).

13. A plug connector as claimed in one of the preceding claims, **characterised in that** the support ring (10) with the at least one integrally formed latching element (6) is an injection moulded component of a thermoplastic plastic material or a flexible stamped component of an elastically deformable metal material.

## Revendications

1. Connecteur électrique circulaire (2), comprenant une partie de connecteur (1) et une partie de connecteur complémentaire (3) qui peuvent être verrouillées ensemble de manière détachable et présentent chacune au moins un contact de connexion, ainsi que comprenant, du côté de la partie de connecteur, un mécanisme de verrouillage selon le principe push-pull qui présente au moins un élément de verrouillage (6) s'étendant axialement, pouvant être dévié radialement, avec un cliquet d'arrêt (7) disposé transversalement par rapport à celui-ci et en saillie vers l'intérieur, auquel est associé, du côté de la partie de connecteur complémentaire, un cran d'arrêt (8) ouvert vers l'extérieur, l'élément de verrouillage (6) pouvant être actionné au moyen d'une douille de déverrouillage (9) portée par la partie de connecteur (1), axialement coulissante, au moins de façon que le cliquet d'arrêt (7) et le cran d'arrêt (8) puissent être dégagés l'un de l'autre lors du mouvement de la douille de déverrouillage (9) à l'encontre de la direction de connexion de la partie de connecteur (1), ledit au moins un élément de verrouillage (6) étant formé sur une bague de retenue (10) qui est montée côté connexion sur la partie de connecteur (1) entre la douille de déverrouillage (9) et une zone de connexion cylindrique creuse avant (11) d'un boîtier de partie de connecteur (12) de la partie de connecteur (1), le cliquet d'arrêt (7) présentant une rampe de glissement arrière (14) disposée derrière dans la direction de connexion de la partie de connecteur (1) et le cran d'arrêt (8) une rampe de glissement complémentaire arrière intérieure (16) associée, disposée derrière dans la direction de connexion de la partie de connecteur (1), qui resserrent sans jeu la partie de connecteur (1) et la partie de connecteur complémentaire (3) au moyen d'une composante de force de ressort agissant vers l'intérieur en direction radiale, **caractérisé en ce qu'**entre la bague de retenue (10) sur laquelle est formé ledit au moins un élément de verrouillage (6) et la douille de déverrouillage (9) est disposée une douille de blocage (22) pouvant coulisser axialement avec la douille de déverrouillage (9) pour ledit au moins un élément de verrouillage (6), la douille de déverrouillage (9) étant soumise à une force de ressort dans la direction de connexion de la partie de connecteur (1) au moyen d'un ressort de compression en spirale (23) qui s'appuie derrière sur le boîtier de partie de connecteur (12) de la partie de connecteur (1), et qui soumet l'élément de verrouillage (6) à une force dirigée radialement vers l'intérieur au moyen d'une section de douille avant (24) de la douille de blocage (22).

2. Connecteur selon la revendication 1, **caractérisé en ce que** la douille de blocage (22) présente, devant dans la direction de connexion de la partie de connecteur (1), une section de douille (24) inclinée vers l'extérieur en direction radiale qui agit comme une surface de pression.

3. Connecteur selon la revendication 2, **caractérisé en ce que** la douille de blocage (22) est formée sur la douille de déverrouillage (9).

4. Connecteur selon l'une des revendications précédentes, **caractérisé en ce que** le cliquet d'arrêt (7) présente une rampe de glissement avant (13) disposée devant dans la direction de connexion de la partie de connecteur (1) et le cran d'arrêt (8) une rampe de glissement complémentaire arrière extérieure (15) associée, disposée derrière dans la direction de connexion de la partie de connecteur (1), de sorte que l'élément de verrouillage (6) peut être dévié radialement vers l'extérieur.

5. Connecteur selon l'une des revendications précédentes, **caractérisé en ce que** l'élément de verrouillage (6) présente entre le cliquet d'arrêt (7) et la bague de retenue (10) une came d'actionnement (26) avec un flanc de glissement (25) incliné, côté arrière dans la direction de connexion de la partie de connecteur (1), qui s'étend radialement vers l'extérieur en direction de la douille de déverrouillage (9), la douille de blocage (22) agissant sur le flanc de glissement (25) par la section de douille (24) inclinée vers l'extérieur en direction radiale.

6. Connecteur selon l'une des revendications précédentes 1 à 5, **caractérisé en ce que** ledit au moins un élément de verrouillage (6) de la bague de retenue (10) est conçu autoverrouillant, le cliquet d'arrêt (7) s'engageant automatiquement dans le cran d'arrêt (8) et pouvant y être bloqué au moyen de la douille de blocage (22) lorsque le cliquet d'arrêt (7) chevauche au moins partiellement le cran d'arrêt (8).

7. Connecteur selon la revendication 6, **caractérisé en ce que** ledit au moins un élément de verrouillage (6) présente extérieurement un crochet de déverrouillage (18) formé sur la came d'actionnement (26), ouvert en direction de la partie de connecteur complémentaire (3) et la douille de déverrouillage (9) intérieurement un crochet d'entraînement (19) associé, ouvert dans la direction opposée, pour le crochet de déverrouillage (18), de sorte que l'élément de verrouillage (6) peut être actionné pour le déverrouillage au moyen de la douille de déverrouillage (9).

8. Connecteur selon la revendication 7, **caractérisé en ce que** le crochet de déverrouillage (18) présente une surface de glissement de déverrouillage (20) inclinée vers la partie de connecteur complémentaire (3) et le crochet d'entraînement (19) une surface de glissement de déverrouillage complémentaire (21) associée, inclinée à l'opposé de la partie de connecteur complémentaire (3), qui coopèrent de façon que lors du mouvement de la douille de déverrouillage (9) à l'encontre de la direction de connexion de la partie de connecteur (1), le crochet d'entraînement (19) de la douille de déverrouillage (9) dévie l'élément de verrouillage (6) radialement vers l'extérieur.

9. Connecteur selon l'une des revendications 7 ou 8, **caractérisé en ce que** lors du mouvement de la douille de déverrouillage (9) à l'encontre de la direction de connexion de la partie de connecteur (1), le crochet de déverrouillage (18) pivotant radialement vers l'extérieur déplace la douille de blocage (22) à l'encontre de la direction de connexion de la partie de connecteur (1) par la came d'actionnement (26).

10. Connecteur selon l'une des revendications précédentes 1 à 5, **caractérisé en ce que** ledit au moins un élément de verrouillage (6) de la bague de retenue (10) est conçu autoverrouillant, le cliquet d'arrêt (7) pouvant être engagé dans le cran d'arrêt (8) au moyen de la douille de blocage (22) et y être bloqué lorsque le cliquet d'arrêt (7) chevauche au moins partiellement le cran d'arrêt (8), et se dégageant automatiquement du cran d'arrêt (8) lorsque la douille de blocage (22) n'agit pas sur l'élément de verrouillage (6) par la section de douille (24) inclinée vers l'extérieur en direction radiale.

11. Connecteur selon la revendication 10, **caractérisé en ce que** lors du mouvement de la douille de déverrouillage (9) à l'encontre de la direction de connexion de la partie de connecteur (1), l'élément de verrouillage (6) pivotant vers l'extérieur déplace la douille de blocage (22) à l'encontre de la direction de connexion de la partie de connecteur (1) par la came d'actionnement (26).

12. Connecteur selon la revendications 10 ou la revendication 11, **caractérisé en ce que** la force de ressort qui sollicite la douille de déverrouillage et/ou la douille de blocage (22) dans la direction de connexion de la partie de connecteur (1) est plus grande que la force de ressort radiale dudit au moins un élément de verrouillage (6) formé sur la bague de retenue (10).

13. Connecteur selon l'une des revendications précédentes, **caractérisé en ce que** la bague de retenue (10) sur laquelle est formée ledit au moins un élément de verrouillage (6) est une pièce moulée par injection à partir d'un matériau synthétique thermoplastique ou une pièce découpée et pliée à partir d'un matériau métallique déformable élastiquement.
